# EUROPÄISCHE PATENTSCHRIFT

(11) **EP 3 268 688 B1**
(45) Veröffentlichungstag und Bekanntmachung des Hinweises auf die Patenterteilung: **13.02.2019**
(21) Anmeldenummer: 16718726.9
(22) Anmeldetag: 10.03.2016
(51) Int. Cl.: F28F 21/06, F28D 1/053, F28D 21/00

(54) **TEMPERIERKÖRPER MIT ROHRREGISTER UND VERFAHREN ZU SEINER HERSTELLUNG**
TEMPERATURE-CONTROL BODY HAVING A TUBE REGISTER AND METHOD FOR PRODUCING SAME
CORPS DE CLIMATISATION POURVU D'UN ENSEMBLE DE TUYAUX ET PROCÉDÉ DE FABRICATION DUDIT CORPS

(30) Priorität: 10.03.2015 CH 3452015
(43) Veröffentlichungstag der Anmeldung: 17.01.2018
(73) Patentinhaber: Zehnder Group International AG, 5722 Gränichen (CH)
(72) Erfinder: GÖTZ, Renato, 5035 Unterentfelden (CH); DIETHELM, Roland, 8404 Winterthur (CH)
(74) Vertreter: Vesterinen, Jussi Tapio
(86) Internationale Anmeldenummer: PCT/IB2016/051359
(87) Internationale Veröffentlichungsnummer: WO 2016/142895

(56) Entgegenhaltungen:
- EP-A1- 0 291 322
- EP-A2- 0 964 212
- WO-A1-00/43722
- US-A1- 2008 121 387

## Beschreibung

Die Erfindung bezieht sich auf einen Temperierkörper, d.h. einen Heizkörper oder Kühlkörper, insbesondere einen hydronischen Heizkörper oder Kühlkörper, in welchem ein Rohrregister eingebaut ist, sowie auf ein Verfahren zur Herstellung eines derartigen Temperierkörpers.
Temperierkörper im Sinne der Erfindung sind seit langem bekannt. Sie finden Verwendung für den Wärmetausch zwischen einem durch den Temperierkörper strömendes Wärmeträgerfluid, z.B. Wasser, und der Umgebung des Temperierkörpers.
Bekannte Heizkörper bestehen meistens aus Metall, insbesondere aus Stahl, Kupfer oder Aluminium. Dies hat zur Folge, dass für die Verarbeitung rohrförmiger oder flächiger Ausgangsmaterialien zu einem Heizkörper, insbesondere beim Schweissen oder Löten, hohe Temperaturen und damit ein hoher Energieverbrauch notwendig sind. Des weiteren haben diese Ausgangsmaterialien eine relativ hohe Dichte, was letztendlich zu relativ schweren Heizkörpern führt. Wenn derartige Heizkörper aus einem Metall in ein System zum hydronischen Heizen oder Kühlen eingebaut werden, können in Kombination mit anderen Elementen eines derartigen Systems (z.B. Kessel) Lokalelemente zwischen zwei Metalltypen entstehen. Zu erwähnen ist auch der relativ hohe Preis solcher rohrförmiger Ausgangsmaterialien.

WO0043722A1 beschreibt einen Temperierkörper gemäß dem Oberbegriff des Anspruchs 1.

Der Erfindung liegt die Aufgabe zugrunde, einen Temperierkörper, d.h. Heizkörper oder Kühlkörper, insbesondere einen hydronischen Heizkörper oder Kühlkörper, sowie ein Verfahren zu dessen Herstellung bereitzustellen, welcher einen Teil oder alle der weiter oben genannten Nachteile von Heizkörpern des Stands der Technik überwindet.
Zur Lösung dieser Aufgabe stellt die Erfindung gemäss dem Anspruch 1 einen Temperierkörper bereit.
Vorzugsweise enthält das mindestens eine Rohrregister des Temperierkörpers eine Vorlauf-Verteilerleitung aus Polymermaterial mit einem ersten Vorlauf-Querschnittsprofil und einer ersten Länge sowie eine Rücklauf-Verteilerleitung 2 aus Polymermaterial mit einem zweiten Rücklauf-Querschnittsprofil und einer zweiten Länge;
wobei zwischen der Vorlauf-Verteilerleitung und der Rücklauf-Verteilerleitung sich eine Vielzahl von Verbindungsrohren aus einem Polymermaterial mit einem jeweiligen Verbindungsrohr-Querschnittsprofil und einer jeweiligen dritten Länge erstrecken, welche jeweils die Vorlauf-Verteilerleitung mit der Rücklauf-Verteilerleitung fluidmässig verbinden;
wobei die Verbindungsorte, an denen jeweils eines der Verbindungsrohre mit seinem ersten Ende mit der Vorlauf-Verteilerleitung fluidmässig verbunden ist, an der Vorlauf-Verteilerleitung voneinander axial beabstandet angeordnet sind; und
wobei die Verbindungsorte, an denen jeweils eines der Verbindungsrohre mit seinem zweiten Ende mit der Rücklauf-Verteilerleitung fluidmässig verbunden ist, an der Rücklauf-Verteilerleitung voneinander axial beabstandet angeordnet sind.

Vorzugsweise ist das erste Adapter-Eckstück mit einem linken Ende einer jeweiligen Vorlauf-Verteilerleitung des mindestens einen Rohrregisters verbunden und eine Fluidverbindung zwischen der jeweiligen Vorlauf-Verteilerleitung und der ersten Anschlussformation bildet, und wobei das zweite Adapter-Eckstück mit einem rechten Ende einer jeweiligen Rücklauf-Verteilerleitung des mindestens einen Rohrregisters verbunden ist und eine Fluidverbindung zwischen der jeweiligen Rücklauf-Verteilerleitung und der zweiten Anschlussformation bildet.

Vorzugsweise ist das erste Terminator-Eckstück mit einem rechten Ende der jeweiligen Vorlauf-Verteilerleitung des mindestens einen Rohrregisters verbunden, und wobei das zweite Terminator-Eckstück mit einem linken Ende der jeweiligen Rücklauf-Verteilerleitung des mindestens einen Rohrregisters verbunden ist, und das erste Terminator-Eckstück eine fluidmässige Abdichtung des rechten Endes der jeweiligen Vorlauf-Verteilerleitung des mindestens einen Rohrregisters bildet, und das zweite Terminator-Eckstück eine fluidmässige Abdichtung des linken Endes der jeweiligen Rücklauf-Verteilerleitung des mindestens einen Rohrregisters bildet.

Die so angebrachten beiden Adapter-Eckstücke und beiden Terminator-Eckstücke ermöglichen eine Durchströmung des mindestens einen Rohrregisters in allen Vorlauf-Verteilerleitungen parallel und in allen Rücklauf-Verteilerleitungen ebenfalls anti-parallel, d.h. entgegengesetzt zur Strömung in den Vorlauf-Verteilerleitungen.

Die beiden Anschlussformation können mit flexiblen Vorlaufleitungen und Rücklaufleitungen, insbesondere mittels Panzerschläuchen, verbunden werden.

Mit einem solche flächige Teil bzw. Wandteil, insbesondere kassettenartige Gebilde, können die Eigenschaften des Wärmeaustausches zwischen dem Temperierkörper und der Umgebung beeinflusst werden. Insbesondere lässt sich damit das Verhältnis zwischen der mittels Strahlung und mittels Konvektion mit der Umgebung ausgetauschten Wärmeleistung durch die Wahl der Geometrie und/oder der Materialien des flächigen Teils bzw. Wandteils gezielt einstellen.

Vorzugsweise besteht das flächige Teil bzw. das Wandteil, insbesondere das kassettenartige Gebilde, des Temperierkörpers aus einem Polymermaterial, insbesondere aus Polyethylenterephthalat (PET), aus einem Metall oder einer Metall-Legierung oder aus einem Metall aufweisenden Verbundmaterial, insbesondere aus einem Verbund aus Aluminiumspänen und Wasserglas.

Zur Lösung der oben genannten Aufgabe stellt die Erfindung gemäss dem Anspruch 6 auch ein Verfahren bereit zur Herstellung eines Temperierkörpers, insbesondere eines Temperierkörpers gemäss einem der vorhergehenden Absätze.

Vorzugsweise bestehen bei dem Verfahren das erste (linke) Adapter-Eckstück, das zweite (rechte) Adapter-Eckstück, das erste (rechte) Terminator-Eckstück und das zweite (linke) Terminator-Eckstück im wesentlichen, insbesondere zu mehr als 80% ihres Festmaterial-Volumens, aus Polymermaterial.

Vorzugsweise sind dabei das erste Eckteil das erste (linke) Adapter-Eckstück, das zweite Eckteil das zweite (rechte) Adapter-Eckstück, das dritte Eckteil das erste (rechte) Terminator-Eckstück, und das vierte Eckteil das zweite (linke) Terminator-Eckstück.

Vorzugsweise erfolgt das Verbinden der Eckteile mit dem flächigen Teil bzw. dem Wandteil, insbesondere dem kassettenartigen Gebilde, mittels formschlüssiger Verbindungen, insbesondere Schraubverbindungen, oder mittels materialschlüssiger Verbindungen, insbesondere Schweissverbindungen oder Klebverbindungen.

Vorzugsweise erfolgen die Verbindungen zwischen den Eckteilen und dem flächigen Teil bzw. dem Wandteil, insbesondere dem kassettenartigen Gebilde, jeweils durch eine Kombination einer formschlüssigen Verbindung und einer materialschlüssigen Verbindung an dem jeweiligen Eckteil.

Vorzugsweise besteht bei dem Verfahren das flächige Teil bzw. das Wandteil, insbesondere das kassettenartige Gebilde, aus einem Polymermaterial, insbesondere aus Polyethylenterephthalat (PET), aus einem Metall oder einer Metall-Legierung oder aus einem Metall aufweisenden Verbundmaterial, insbesondere aus einem Verbund aus Aluminiumspänen und Wasserglas.

Bei dem Verfahren kann auch das dem flächigen Teil bzw. dem Wandteil, insbesondere dem kassettenartigen Gebilde, nächstgelegene Rohrregister der Gruppe aus einem oder mehreren Rohrregistern mit dem flächigen Teil bzw. dem Wandteil, insbesondere dem kassettenartigen Gebilde, durch eine materialschlüssige Verbindung, insbesondere durch eine Klebeverbindung verbunden werden.

Vorzugsweise bestehen die Vorlauf-Verteilerleitung und die Rücklauf-Verteilerleitung sowie die vier Eckstücke aus demselben Polymermaterial, vorzugsweise aus Polypropylen (bzw. Polypropen) oder aus Polybutylen (bzw. Polybuten). Noch bevorzugter bestehen die Vorlauf-Verteilerleitung, die Rücklauf-Verteilerleitung und die Verbindungsrohre sowie die vier Eckstücke aus demselben Polymermaterial, vorzugsweise aus Polypropylen oder aus Polybutylen. Dies bietet Vorteile beim Verbinden der Verteilerleitungen mit den Verbindungsrohren und beim Verbinden der Eckstücke mit den Eckbereichen der Rohrregister.

Vorzugsweise besitzen die Vorlauf-Verteilerleitung, die Rücklauf-Verteilerleitung und die Verbindungsrohre eine Sauerstoffbarriere, die vorzugsweise an der äusseren Oberfläche oder an der inneren Oberfläche der Verteilerleitungen bzw. der Verbindungsrohre angeordnet ist. Obwohl die Eckstücke eine viel grössere Wanddicke als die Vorlauf-Verteilerleitung, die Rücklauf-Verteilerleitung und die Verbindungsrohre haben, können auch die Eckstücke mit einer Sauerstoffbarriere versehen sein, die vorzugsweise an der äusseren Oberfläche oder an der inneren Oberfläche der Eckstücke angeordnet ist.

Bei einer typischen Ausführung haben die Vorlauf-Verteilerleitung und die Rücklauf-Verteilerleitung beide dieselbe Länge (L1 = L2). Vorzugsweise verlaufen dabei die Vorlauf-Verteilerleitung und die Rücklauf-Verteilerleitung parallel zueinander und haben die Verbindungsrohre alle dieselbe Länge und dasselbe Verbindungsrohr-Querschnittsprofil mit gleicher freier Querschnittsfläche. Diese Rechteck-Variante eignet sich als Standard-Element für zahlreiche Anwendungsfälle.

Bei einer weiteren Ausführung verlaufen die Vorlauf-Verteilerleitung und die Rücklauf-Verteilerleitung in einem Winkel zwischen 5° und 120° zueinander und haben die Verbindungsrohre unterschiedliche Längen und unterschiedliche Verbindungsrohr-Querschnittsprofile mit unterschiedlicher freier Querschnittsfläche. Diese Trapez-Variante eignet sich als Element für spezielle Anwendungsfälle.

Bei einer besonders bevorzugten Ausführung sind die Verbindungsorte zwischen der Vorlauf-Verteilerleitung und den Verbindungsrohren bezogen auf die Mittelachse der Vorlauf-Verteilerleitung exzentrisch an der Vorlauf-Verteilerleitung angeordnet und sind die Verbindungsorte zwischen der Rücklauf-Verteilerleitung und den Verbindungsrohren bezogen auf die Mittelachse der Rücklauf-Verteilerleitung exzentrisch an der Rücklauf-Verteilerleitung angeordnet. Dieses asymmetrische Rohrregister kann mit identischen anderen asymmetrischen Rohrregistern auf vielfältige Art und Weise stapelartig kombiniert werden. Es können kompaktere und weniger kompakte stapelartige Rohrregister-Kombinationen mit entsprechend unterschiedlichem Strahlungs- und Konvektionsverhalten zusammengebaut werden.

Vorzugsweise hat die Vorlauf-Verteilerleitung des Rohrregisters ein Vorlauf-Querschnittsprofil, das an seiner inneren Oberfläche ein kreisförmiges Querschnittsprofil hat, dessen Innendurchmesser vorzugsweise im Bereich von 8 mm bis 30 mm, noch bevorzugter im Bereich von 10 mm bis 20 mm liegt.

Vorzugsweise hat auch die Rücklauf-Verteilerleitung des Rohrregisters ein Rücklauf-Querschnittsprofil, das an seiner inneren Oberfläche ein kreisförmiges Querschnittsprofil hat, dessen Innendurchmesser vorzugsweise im Bereich von 8 mm bis 30 mm, noch bevorzugter im Bereich von 10 mm bis 20 mm liegt.

Vorzugsweise haben die Verbindungsrohre ein Vorbindungsrohr-Querschnittsprofil, das an seiner inneren Oberfläche ein kreisförmiges Querschnittsprofil hat, dessen Innendurchmesser vorzugsweise im Bereich von 5 mm bis 15 mm, noch bevorzugter im Bereich von 6 mm bis 10 mm liegt.

Diese Innengeometrie der Verteilerleitungen und Verbindungsrohre ermöglicht eine maximale Druckbeständigkeit und einen minimalen Strömungswiderstand.

Vorzugsweise hat die Vorlauf-Verteilerleitung des Rohrregisters ein Vorlauf-Querschnittsprofil, das an seiner äusseren Oberfläche ein kreisförmiges Querschnittsprofil hat, dessen Aussendurchmesser vorzugsweise im Bereich von 10 mm bis 35 mm, noch bevorzugter im Bereich von 12 mm bis 22 mm liegt.

Vorzugsweise hat auch die Rücklauf-Verteilerleitung des Rohrregisters ein Rücklauf-Querschnittsprofil, das an seiner äusseren Oberfläche ein kreisförmiges Querschnittsprofil hat, dessen Aussendurchmesser vorzugsweise im Bereich von 10 mm bis 35 mm, noch bevorzugter im Bereich von 12 mm bis 22 mm liegt.

Vorzugsweise haben die Verbindungsrohre ein Vorbindungsrohr-Querschnittsprofil, das an seiner äusseren Oberfläche ein kreisförmiges Querschnittsprofil hat, dessen Aussendurchmesser vorzugsweise im Bereich von 6 mm bis 17 mm, noch bevorzugter im Bereich von 7 mm bis 12 mm liegt.

Diese Aussengeometrie der Verteilerleitungen und Verbindungsrohre zusammen mit deren weiter oben beschriebenen Innengeometrie ermöglicht eine maximale Druckbeständigkeit und einen minimalen Strömungswiderstand bei gleichzeitig minimalem Aufwand an Polymer.

Vorzugsweise liegt das Verhältnis von Aussendurchmesser zu Wandstärke bei den Verteilerleitungen und Verbindungsrohren im Bereich von 12/1 bis 4/1, noch bevorzugter im Bereich von 10/1 bis 6/1, wobei speziell bei den Verbindungsrohren ein Verhältnis von Aussendurchmesser zu Wandstärke von 9/1 bis 7/1 besonders bevorzugt wird.

Alternativ können die äusseren Oberflächen der Verteilerleitungen und/oder der Verbindungsrohre zumindest in Teilbereichen mit ebenen Oberflächenabschnitten hergestellt werden. Diese ebenen Oberflächen-Teilbereiche eignen sich zur Herstellung von Klebeverbindungen beim Einbau des erfindungsgemässen Rohrregisters in einen hydronischen Heizkörper oder Kühlkörper.

Vorzugsweise haben die Querschnittsprofile dieser an ihren äusseren Oberflächen zumindest teilweise ebenen Verteilerleitungen und/oder der Verbindungsrohre mindestens eine Symmetrie-Achse. Dies erleichtert den Extrusionsprozess zur Bereitstellung der extrudierten Rohre.

Weitere Vorteile, Merkmale und Anwendungsmöglichkeiten der Erfindung ergeben ich aus der folgenden Beschreibung an Hand der Figuren. Es zeigen:
Fig. 1 eine schematische Perspektivansicht einer Ausführung eines Rohrregisters, das in dem erfindungsgemässen Temperierkörper eingebaut ist;
Fig. 2 eine schematische Darstellung von Schritten a) bis f) eines Verfahrens zur Herstellung des Rohrregisters;
Fig. 3 eine schematische Darstellung der Ergebnisse von Schritten g) und h) des Verfahrens zur Herstellung eines Rohrregisters;
Fig. 4 eine schematische Darstellung der Ergebnisse von Schritten i) und j) des Verfahrens zur Herstellung des Rohrregisters; und
Fig. 5 eine schematische Darstellung des erfindungsgemässen Temperierkörpers, welcher durch das erfindungsgemässe Verfahren hergestellt wurde.

Innendurchmesser vorzugsweise im Bereich von 5 mm bis 15 mm, noch bevorzugter im Bereich von 6 mm bis 10 mm liegt.

Diese Innengeometrie der Verteilerleitungen und Verbindungsrohre ermöglicht eine maximale Druckbeständigkeit und einen minimalen Strömungswiderstand.

Vorzugsweise hat die Vorlauf-Verteilerleitung des Rohrregisters ein Vorlauf-Querschnittsprofil, das an seiner äusseren Oberfläche ein kreisförmiges Querschnittsprofil hat, dessen Aussendurchmesser vorzugsweise im Bereich von 10 mm bis 35 mm, noch bevorzugter im Bereich von 12 mm bis 22 mm liegt.

Vorzugsweise hat auch die Rücklauf-Verteilerleitung des Rohrregisters ein Rücklauf-Querschnittsprofil, das an seiner äusseren Oberfläche ein kreisförmiges Querschnittsprofil hat, dessen Aussendurchmesser vorzugsweise im Bereich von 10 mm bis 35 mm, noch bevorzugter im Bereich von 12 mm bis 22 mm liegt.

Vorzugsweise haben die Verbindungsrohre ein Vorbindungsrohr-Querschnittsprofil, das an seiner äusseren Oberfläche ein kreisförmiges Querschnittsprofil hat, dessen Aussendurchmesser vorzugsweise im Bereich von 6 mm bis 17 mm, noch bevorzugter im Bereich von 7 mm bis 12 mm liegt.

Diese Aussengeometrie der Verteilerleitungen und Verbindungsrohre zusammen mit deren weiter oben beschriebenen Innengeometrie ermöglicht eine maximale Druckbeständigkeit und einen minimalen Strömungswiderstand bei gleichzeitig minimalem Aufwand an Polymer.

Vorzugsweise liegt das Verhältnis von Aussendurchmesser zu Wandstärke bei den Verteilerleitungen und Verbindungsrohren im Bereich von 12/1 bis 4/1, noch bevorzugter im Bereich von 10/1 bis 6/1, wobei speziell bei den Verbindungsrohren ein Verhältnis von Aussendurchmesser zu Wandstärke von 9/1 bis 7/1 besonders bevorzugt wird.

Alternativ können die äusseren Oberflächen der Verteilerleitungen und/oder der Verbindungsrohre zumindest in Teilbereichen mit ebenen Oberflächenabschnitten hergestellt werden. Diese ebenen Oberflächen-Teilbereiche eignen sich zur Herstellung von Klebeverbindungen beim Einbau des erfindungsgemässen Rohrregisters in einen hydronischen Heizkörper oder Kühlkörper.

Vorzugsweise haben die Querschnittsprofile dieser an ihren äusseren Oberflächen zumindest teilweise ebenen Verteilerleitungen und/oder der Verbindungsrohre mindestens eine Symmetrie-Achse. Dies erleichtert den Extrusionsprozess zur Bereitstellung der extrudierten Rohre.

Die Erfindung stellt auch ein Verfahren bereit zur Herstellung eines Temperierkörpers, insbesondere eines Temperierkörpers gemäss einem der vorhergehenden Absätze, welches die folgenden Schritte aufweist:
S1) Bereitstellen eines oder mehrerer von einem Wärmeträgerfluid, insbesondere Wasser, durchströmbarer Rohrregister, wobei das mindestens eine Rohrregister im wesentlichen, insbesondere zu mehr als 80% seines Festmaterial-Volumens, aus Polymermaterial besteht;
   wobei das mindestens eine Rohrregister eine Vorlauf-Verteilerleitung aus einem Polymermaterial mit einem ersten Vorlauf-Querschnittsprofil und einer ersten Länge sowie eine Rücklauf-Verteilerleitung aus einem Polymermaterial mit einem zweiten Rücklauf-Querschnittsprofil und einer zweiten Länge aufweist;
   wobei zwischen der Vorlauf-Verteilerleitung und der Rücklauf-Verteilerleitung sich eine Vielzahl von Verbindungsrohren aus einem dritten Polymermaterial mit einem jeweiligen Verbindungsrohr-Querschnittsprofil und einer jeweiligen dritten Länge erstrecken, welche jeweils die Vorlauf-Verteilerleitung mit der Rücklauf-Verteilerleitung fluidmässig verbinden;
   wobei die Verbindungsorte, an denen jeweils eines der Verbindungsrohre mit seinem ersten Ende mit der Vorlauf-Verteilerleitung fluidmässig verbunden ist, an der Vorlauf-Verteilerleitung voneinander axial beabstandet angeordnet sind; und
   wobei die Verbindungsorte, an denen jeweils eines der Verbindungsrohre mit seinem zweiten Ende mit der Rücklauf-Verteilerleitung fluidmässig verbunden ist, an der Rücklauf-Verteilerleitung voneinander axial beabstandet angeordnet sind;
S2) Verbinden des Rohrregisters mit
   einem ersten (linken) Adapter-Eckstück mit einer ersten Anschlussformation, wobei das erste Adapter-Eckstück mit einem linken Ende einer jeweiligen Vorlauf-Verteilerleitung des mindestens einen Rohrregisters verbunden wird und eine Fluidverbindung zwischen der jeweiligen Vorlauf-Verteilerleitung und der ersten Anschlussformation gebildet wird;
S3) Verbinden des Rohrregisters mit
   einem zweiten (rechten) Adapter-Eckstück mit einer zweiten Anschlussformation, wobei das zweite Adapter-Eckstück mit einem rechten Ende einer jeweiligen Rücklauf-Verteilerleitung des mindestens einen Rohrregisters verbunden wird und eine Fluidverbindung zwischen der jeweiligen Rücklauf-Verteilerleitung und der zweiten Anschlussformation gebildet wird;
S4) Verbinden des Rohrregisters mit
   einem ersten (rechten) Terminator-Eckstück, wobei das erste Terminator-Eckstück mit einem rechten Ende der jeweiligen Vorlauf-Verteilerleitung des mindestens einen Rohrregisters verbunden wird, und wobei das erste Terminator-Eckstück eine fluidmässige Abdichtung des rechten Endes der jeweiligen Vorlauf-Verteilerleitung des mindestens einen Rohrregisters bildet;
S5) Verbinden des Rohrregisters mit
   einem zweiten (linken) Terminator-Eckstück, wobei das zweite Terminator-Eckstück mit einem linken Ende der jeweiligen Rücklauf-Verteilerleitung des mindestens einen Rohrregisters verbunden wird, und wobei das zweite Terminator-Eckstück eine fluidmässige Abdichtung des linken Endes der jeweiligen Rücklauf-Verteilerleitung des mindestens einen Rohrregisters bildet;
S6) Verbinden des Rohrregisters mit
   einem flächige Teil bzw. einem Wandteil, insbesondere einem kassettenartigen Gebilde, das im wesentlichen parallel zu dem mindestens einen Rohrregister angeordnet ist.

Vorzugsweise bestehen das erste (linke) Adapter-Eckstück das zweite (rechte) Adapter-Eckstück, das erste (rechte) Terminator-Eckstück und das zweite (linke) Terminator-Eckstück im wesentlichen, insbesondere zu mehr als 80% ihres Festmaterial-Volumens, aus Polymermaterial.

Vorzugsweise erfolgt das Verbinden in Schritt S6) des flächigen Teils bzw. des Wandteils, insbesondere des kassettenartigen Gebildes, mit in den vier Eckbereichen des mindestens einen Rohrregister angeordneten vier Eckteilen, wobei vorzugsweise das erste Eckteil das erste (linke) Adapter-Eckstück ist, das zweite Eckteil das zweite (rechte) Adapter-Eckstück ist, das dritte Eckteil das erste (rechte) Terminator-Eckstück ist, und das vierte Eckteil das zweite (linke) Terminator-Eckstück ist.

Vorzugsweise erfolgt das Verbinden der Eckteile mit dem flächigen Teil bzw. dem Wandteil, insbesondere dem kassettenartigen Gebilde, mittels formschlüssiger Verbindungen, insbesondere Schraubverbindungen, oder mittels materialschlüssiger Verbindungen, insbesondere Schweissverbindungen oder Klebverbindungen.

Vorzugsweise erfolgen die Verbindungen zwischen den Eckteilen und dem flächigen Teil bzw. dem Wandteil, insbesondere dem kassettenartigen Gebilde, jeweils durch eine Kombination einer formschlüssigen Verbindung und einer materialschlüssigen Verbindung an dem jeweiligen Eckteil.

Das flächige Teil bzw. das Wandteil, insbesondere das kassettenartige Gebilde, kann aus einem Polymermaterial, insbesondere aus Polyethylenterephthalat (PET), aus einem Metall oder einer Metall-Legierung oder aus einem Metall aufweisenden Verbundmaterial, insbesondere aus einem Verbund aus Aluminiumspänen und Wasserglas, bestehen.

Vorzugsweise wird auch das dem flächigen Teil bzw. dem Wandteil, insbesondere dem kassettenartigen Gebilde, nächstgelegene Rohrregister der Gruppe aus einem oder mehreren Rohrregistern mit dem flächigen Teil bzw. dem Wandteil, insbesondere dem kassettenartigen Gebilde, durch eine materialschlüssige Verbindung, insbesondere durch eine Klebeverbindung verbunden.

Weitere Vorteile, Merkmale und Anwendungsmöglichkeiten der Erfindung ergeben ich aus der folgenden Beschreibung an Hand der Figuren. Es zeigen:
Fig. 1 eine schematische Perspektivansicht einer Ausführung eines Rohrregisters, das in dem erfindungsgemässen Temperierkörper eingebaut ist;
Fig. 2 eine schematische Darstellung von Schritten a) bis f) eines Verfahrens zur Herstellung des Rohrregisters;
Fig. 3 eine schematische Darstellung der Ergebnisse von Schritten g) und h) des Verfahrens zur Herstellung eines Rohrregisters;
Fig. 4 eine schematische Darstellung der Ergebnisse von Schritten i) und j) des Verfahrens zur Herstellung des Rohrregisters; und
Fig. 5 eine schematische Darstellung des erfindungsgemässen Temperierkörpers, welcher durch das erfindungsgemässe Verfahren hergestellt wurde.

In Fig. 1 ist eine schematische Perspektivansicht einer Ausführung des erfindungsgemässen Rohrregisters RR gezeigt. Das Rohrregister RR enthält eine Vorlauf-Verteilerleitung 1 aus einem Polymermaterial mit einem Vorlauf-Querschnittsprofil Q1 und einer ersten Länge L1 sowie eine Rücklauf-Verteilerleitung 2 aus einem Polymermaterial mit einem Rücklauf-Querschnittsprofil Q2 und einer zweiten Länge L2.

Zwischen der Vorlauf-Verteilerleitung 1 und der Rücklauf-Verteilerleitung 2 erstrecken sich eine Vielzahl von Verbindungsrohren 3-1, 3-2, ..., 3-n aus einem Polymermaterial mit einem jeweiligen Verbindungsrohr-Querschnittsprofil Q3-1, Q3-2, ..., Q3-n (hier alle identisch und als Q3 dargestellt) und einer jeweiligen dritten Länge L3-1, L3-2, ..., L3-n, welche jeweils die Vorlauf-Verteilerleitung 1 mit der Rücklauf-Verteilerleitung 2 fluidmässig verbinden.

Die Verbindungsorte P1-1, P1-2, ..., P1-n, an denen jeweils eines der Verbindungsrohre 3 mit seinem ersten Ende 3a mit der Vorlauf-Verteilerleitung 1 fluidmässig verbunden ist, sind an der Vorlauf-Verteilerleitung (1) voneinander axial beabstandet angeordnet. Ebenso sind die Verbindungsorte P2-1, P2-2, ..., P2-n, an denen jeweils eines der Verbindungsrohre 3 mit seinem zweiten Ende 3b mit der Rücklauf-Verteilerleitung 2 fluidmässig verbunden ist, an der Rücklauf-Verteilerleitung (2) voneinander axial beabstandet angeordnet.

Im gezeigten schematischen Ausführungsbeispiel sind die Längen L1 und L2 identisch, die Längen L3-1, L3-2, ..., L3-n identisch, die Querschnittsprofile Q1 und Q2 identisch und die Abstände zwischen benachbarten Verbindungsorten P1-1, P1-2, ..., P1-n oder P2-1, P2-2, ..., P2-n identisch. Dies ist für Standardformen des erfindungsgemässen Rohregisters RR typisch. Bei Sonderformen eines erfindungsgemässen Rohrregisters (nicht gezeigt) sind ein Teil dieser untereinander identischen Grössen untereinander nicht-identisch.

In Fig. 2 ist eine schematische Darstellung der Ergebnisse der Schritte a) bis f) eines Verfahrens zur Herstellung des erfindungsgemässen Rohrregisters RR gezeigt.

In Schritt a) erfolgt das Bereitstellen eines ersten extrudierten Rohres ER1 aus einem Polymermaterial (z.B. einem ersten Polymermaterial) mit einem ersten Querschnittsprofil Q1, welches mit dem Vorlauf-Querschnittsprofil Q1 der Vorlauf-Verteilerleitung 1 identisch ist.

In Schritt b) erfolgt das Bereitstellen eines zweiten extrudierten Rohres ER2 aus einem Polymermaterial (z.B. aus dem ersten oder aus einem zweiten Polymermaterial) mit einem zweiten Querschnittsprofil Q2, welches mit dem Rücklauf-Querschnittsprofil Q2 der Rücklauf-Verteilerleitung 2 identisch ist.

In Schritt c) erfolgt das Bereitstellen eines dritten extrudierten Rohres ER3 aus einem Polymermaterial (z.B. aus dem ersten oder einem dritten Polymermaterial) mit einem dritten Querschnittsprofil Q3, welches mit einem Verbindungsrohr-Querschnittsprofil der Verbindungsrohre 3-1, 3-2, ..., 3-n identisch ist.

In Schritt d) erfolgt das Abschneiden eines ersten Rohrabschnitts ER1-L1 einer Länge L1 von dem ersten extrudierten Rohr ER1.

In Schritt e) erfolgt das Abschneiden eines zweiten Rohrabschnitts ER2-L2 einer Länge L2 von dem zweiten extrudierten Rohr ER2.

In Schritt f) erfolgt das Abschneiden von n dritten Rohrabschnitten ER3-1, ER3-2, ..., ER3-n mit Längen L3-1, L3-2, ..., L3-n und einem jeweiligen ersten und zweiten Rohrabschnitt-Ende 3a, 3b von dem dritten extrudierten Rohr ER3.

In Fig. 3 ist eine schematische Darstellung der Ergebnisse der Schritte g) und h) des Verfahrens zur Herstellung des erfindungsgemässen Rohrregisters RR gezeigt.

In Schritt g) erfolgt das Erzeugen von n ersten Löchern B1-1, B1-2, ..., B1-n in der Wand des ersten Rohrabschnitts ER1-L1, welche sich in der Radialrichtung des ersten Rohrabschnitts ER1-L1 erstrecken und entlang der Axialrichtung des ersten Rohrabschnitts ER1-L1 voneinander beabstandet sind.

In Schritt h) erfolgt das Erzeugen von n zweiten Löchern B2-1, B2-2, ..., B2-n in der Wand des zweiten Rohrabschnitts ER2-L2, welche sich in der Radialrichtung des zweiten Rohrabschnitts ER2-L2 erstrecken und entlang der Axialrichtung des zweiten Rohrabschnitts ER2-L2 voneinander beabstandet sind.

In Fig. 4 ist eine schematische Darstellung der Ergebnisse der Schritte i) und j) des Verfahrens zur Herstellung des erfindungsgemässen Rohrregisters RR gezeigt.

In Schritt i) erfolgt das Verbinden der ersten Rohrabschnitt-Enden 3a der n dritten Rohrabschnitte ER3-1, ER3-2, ..., ER3-n mit den n ersten Löchern B1-1, B1-2, ..., B1-n in der Wand des ersten Rohrabschnitts ER1-L1, um eine Fluidverbindung zwischen einem jeweiligen dritten Rohrabschnitt ER3-1, ER3-2, ..., ER3-n und dem ersten Rohrabschnitt ER1-L1 zu erzeugen.

In Schritt j) erfolgt das Verbinden der zweiten Rohrabschnitt-Enden 3b der n dritten Rohrabschnitte ER3-1, ER3-2, ..., ER3-n mit den n zweiten Löchern B2-1, B2-2, ..., B2-n in der Wand des zweiten Rohrabschnitts ER2-L2, um eine Fluidverbindung zwischen einem jeweiligen dritten Rohrabschnitt ER3-1, ER3-2, ..., ER3-n und dem zweiten Rohrabschnitt ER2-L2 zu erzeugen.

In Fig. 5 ist eine schematische Darstellung des erfindungsgemässen Temperierkörpers 4 gezeigt. Man erkennt das Rohrregister RR1 sowie das erste (linke) Adapter-Eckstück 5, das zweite (rechte) Adapter-Eckstück 6, das erste (rechte) Terminator-Eckstück 7 und das zweite (linke) Terminator-Eckstück 8. Ausserdem erkennt man das kassettenartige Gebilde 9, das mit den vier Eckstücken 5, 6, 7, 8 verbunden ist.

## Patentansprüche

1. Temperierkörper (4), insbesondere hydronischer Heizkörper oder Kühlkörper, welcher ein oder mehrere von einem Wärmeträgerfluid, insbesondere Wasser, durchströmbare Rohrregister (RR1, RR2, ..., RRn) aufweist,
wobei das mindestens eine Rohrregister (RR1, RR2, ..., RRn), insbesondere zu mehr als 80% seines Festmaterial-Volumens, aus Polymermaterial besteht,
**dadurch gekennzeichnet, dass** der Temperierkörper (4) ein flächiges Teil bzw. ein Wandteil, insbesondere ein kassettenartiges Gebilde (9), aufweist, das im wesentlichen parallel zu dem mindestens einen Rohrregister (RR1, RR2, ..., RRn) angeordnet ist, dass der Temperierkörper (4) ein erstes (linkes) Adapter-Eckstück (5) mit einer ersten Anschlussformation (5a), ein zweites (rechtes) Adapter-Eckstück (6) mit einer zweiten Anschlussformation (6a), ein erstes (rechtes) Terminator-Eckstück (7) und ein zweites (linkes) Terminator-Eckstück (8) aufweist und, dass das erste Adapter-Eckstück (5) und das zweite Adapter-Eckstück (6) sowie das erste Terminator-Eckstück (7) und das zweite Terminator-Eckstück (8) an einer inneren, d.h. dem mindestens einen Rohregister (RR1, RR2, ..., RRn) zugewandten Oberfläche des flächigen Teils bzw. des Wandteils, insbesondere des kassettenartigen Gebildes (9), befestigt sind.

2. Temperierkörper (4) nach Anspruch 1, **dadurch gekennzeichnet, dass** das mindestens eine Rohrregister (RR1, RR2, ..., RRn) eine Vorlauf-Verteilerleitung (1) aus einem ersten Polymermaterial mit einem Vorlauf-Querschnittsprofil (Q1) und einer ersten Länge (L1) sowie eine Rücklauf-Verteilerleitung (2) aus einem zweiten Polymermaterial mit einem Rücklauf-Querschnittsprofil (Q2) und einer zweiten Länge (L2) aufweist;
wobei zwischen der Vorlauf-Verteilerleitung (1) und der Rücklauf-Verteilerleitung (2) sich eine Vielzahl von Verbindungsrohren (3-1, 3-2, ...., 3-n) aus einem dritten Polymermaterial mit einem jeweiligen Verbindungsrohr-Querschnittsprofil (Q3-1, Q3-2, ..., Q3-n) und einer jeweiligen dritten Länge (L3-1, L3-2, ...., L3-n) erstrecken, welche jeweils die Vorlauf-Verteilerleitung (1) mit der Rücklauf-Verteilerleitung (2) fluidmässig verbinden;
wobei die Verbindungsorte (P1-1, P1-2, ..., P1-n), an denen jeweils eines der Verbindungsrohre (3) mit seinem ersten Ende (3a) mit der Vorlauf-Verteilerleitung (1) fluidmässig verbunden ist, an der Vorlauf-Verteilerleitung (1) voneinander axial beabstandet angeordnet sind; und
wobei die Verbindungsorte (P2-1, P2-2, ..., P2-n), an denen jeweils eines der Verbindungsrohre (3) mit seinem zweiten Ende (3b) mit der Rücklauf-Verteilerleitung (2) fluidmässig verbunden ist, an der Rücklauf-Verteilerleitung (2) voneinander axial beabstandet angeordnet sind.

3. Temperierkörper (4) nach Anspruch 2, **dadurch gekennzeichnet, dass** das erste Adapter-Eckstück (5) mit einem linken Ende (1a) einer jeweiligen Vorlauf-Verteilerleitung (1) des mindestens einen Rohrregisters verbunden ist und eine Fluidverbindung zwischen der jeweiligen Vorlauf-Verteilerleitung (1) und der ersten Anschlussformation (5a) bildet, und wobei das zweite Adapter-Eckstück (6) mit einem rechten Ende (2b) einer jeweiligen Rücklauf-Verteilerleitung (2) des mindestens einen Rohrregisters (RR) verbunden ist und eine Fluidverbindung zwischen der jeweiligen Rücklauf-Verteilerleitung (2) und der zweiten Anschlussformation (6a) bildet.

4. Temperierkörper (4) nach Anspruch 3, **dadurch gekennzeichnet, dass** das erste Terminator-Eckstück (7) mit einem rechten Ende (1b) der jeweiligen Vorlauf-Verteilerleitung (1) des mindestens einen Rohrregisters verbunden ist, und wobei das zweite Terminator-Eckstück (8) mit einem linken Ende (2a) der jeweiligen Rücklauf-Verteilerleitung (2) des mindestens einen Rohrregisters verbunden ist und dass das erste Terminator-Eckstück (7) eine fluidmässige Abdichtung des rechten Endes (1b) der jeweiligen Vorlauf-Verteilerleitung (1) des mindestens einen Rohrregisters bildet, und das zweite Terminator-Eckstück (8) eine fluidmässige Abdichtung des linken Endes (2a) der jeweiligen Rücklauf-Verteilerleitung (2) des mindestens einen Rohrregisters bildet.

5. Temperierkörper (4) nach einem der Ansprüche 1 bis 4, **dadurch gekennzeichnet, dass** das flächige Teil bzw. das Wandteil, insbesondere das kassettenartige Gebilde (9), aus einem Polymermaterial, insbesondere aus Polyethylenterephthalat (PET), aus einem Metall oder einer Metall-Legierung oder aus einem Metall aufweisenden Verbundmaterial, insbesondere aus einem Verbund aus Aluminiumspänen und Wasserglas, besteht.

6. Verfahren zur Herstellung eines Temperierkörpers, gemäss einem der Ansprüche 1 bis 5, welches die folgenden Schritte aufweist:
S1) Bereitstellen eines oder mehrerer von einem Wärmeträgerfluid, insbesondere Wasser, durchströmbarer Rohrregister (RR1, RR2, ..., RRn), wobei das mindestens eine Rohrregister (RR1, RR2, ..., RRn) im wesentlichen, insbesondere zu mehr als 80% seines Festmaterial-Volumens, aus Polymermaterial besteht;
wobei das mindestens eine Rohrregister (RR1, RR2, ..., RRn) eine Vorlauf-Verteilerleitung (1) aus einem Polymermaterial mit einem Vorlauf-Querschnittsprofil (Q1) und einer ersten Länge (L1) sowie eine Rücklauf-Verteilerleitung (2) aus einem Polymermaterial mit einem Rücklauf-Querschnittsprofil (Q2) und einer zweiten Länge (L2) aufweist;
wobei zwischen der Vorlauf-Verteilerleitung (1) und der Rücklauf-Verteilerleitung (2) sich eine Vielzahl von Verbindungsrohren (3-1, 3-2, ...., 3-n) aus einem zweiten Polymermaterial mit einem jeweiligen Verbindungsrohr-Querschnittsprofil (Q3-1, Q3-2, ..., Q3-n) und einer jeweiligen dritten Länge (L3-1, L3-2, ...., L3-n) erstrecken,
welche jeweils die Vorlauf-Verteilerleitung (1) mit der Rücklauf-Verteilerleitung (2) fluidmässig verbinden;
wobei die Verbindungsorte (P1-1, P1-2, ..., P1-n), an denen jeweils eines der Verbindungsrohre (3) mit seinem ersten Ende (3a) mit der Vorlauf-Verteilerleitung (1) fluidmässig verbunden ist, an der Vorlauf-Verteilerleitung (1) voneinander axial beabstandet angeordnet sind; und
wobei die Verbindungsorte (P2-1, P2-2, ..., P2-n), an denen jeweils eines der Verbindungsrohre (3) mit seinem zweiten Ende (3b) mit der Rücklauf-Verteilerleitung (2) fluidmässig verbunden ist, an der Rücklauf-Verteilerleitung (2) voneinander axial beabstandet angeordnet sind;
S2) Verbinden des Rohrregisters (RR) mit
einem ersten (linken) Adapter-Eckstück (5) mit einer ersten Anschlussformation (5a),
wobei das erste Adapter-Eckstück (5) mit einem linken Ende (1a) einer jeweiligen Vorlauf-Verteilerleitung (1) des mindestens einen Rohrregisters (RR) verbunden wird und eine Fluidverbindung zwischen der jeweiligen Vorlauf-Verteilerleitung (1) und der ersten Anschlussformation (5a) gebildet wird;
S3) Verbinden des Rohrregisters (RR) mit
einem zweiten (rechten) Adapter-Eckstück (6) mit einer zweiten Anschlussformation (6a), wobei das zweite Adapter-Eckstück (6) mit einem rechten Ende (2b) einer jeweiligen Rücklauf-Verteilerleitung (2) des mindestens einen Rohrregisters (RR) verbunden wird und eine Fluidverbindung zwischen der jeweiligen Rücklauf-Verteilerleitung (2) und der zweiten Anschlussformation (6a) gebildet wird;
S4) Verbinden des Rohrregisters (RR) mit
einem ersten (rechten) Terminator-Eckstück (7), wobei das erste Terminator-Eckstück (7) mit einem rechten Ende (1b) der jeweiligen Vorlauf-Verteilerleitung (1) des mindestens einen Rohrregisters verbunden wird, und wobei das erste Terminator-Eckstück (7) eine fluidmässige Abdichtung des rechten Endes (1b) der jeweiligen Vorlauf-Verteilerleitung (1) des mindestens einen Rohrregisters bildet;
S5) Verbinden des Rohrregisters (RR) mit
einem zweiten (linken) Terminator-Eckstück (8), wobei das zweite Terminator-Eckstück (8) mit einem linken Ende (2a) der jeweiligen Rücklauf-Verteilerleitung (2) des mindestens einen Rohrregisters verbunden wird, und wobei das zweite Terminator-Eckstück (8) eine fluidmässige Abdichtung des linken Endes (2a) der jeweiligen Rücklauf-Verteilerleitung (2) des mindestens einen Rohrregisters bildet;
S6) Verbinden des Rohrregisters (RR) mit
einem flächige Teil bzw. einem Wandteil, insbesondere einem kassettenartigen Gebilde (9), das im wesentlichen parallel zu dem mindestens einen Rohrregister (RR1, RR2, ..., RRn) angeordnet ist,
wobei in Schritt S6) das flächige Teil bzw. das Wandteil, insbesondere das kassettenartige Gebilde (9), mit in den vier Eckbereichen (C1, C2, C3, C4) des mindestens einen Rohrregisters (RR1, RR2, ..., RRn) angeordneten vier Eckteilen (CP1, CP2, CP3, CP4) verbunden wird.

7. Verfahren nach Anspruch 6, **dadurch gekennzeichnet, dass** das erste (linke) Adapter-Eckstück (5); das zweite (rechte) Adapter-Eckstück (6), das erste (rechte) Terminator-Eckstück (7) und das zweite (linke) Terminator-Eckstück (8) im wesentlichen, insbesondere zu mehr als 80% ihres Festmaterial-Volumens, aus Polymermaterial bestehen.

8. Verfahren nach Anspruch 6 oder 7, **dadurch gekennzeichnet, dass**
das erste Eckteil (CP1) das erste (linke) Adapter-Eckstück (5) ist,
das zweite Eckteil (CP2) das zweite (rechte) Adapter-Eckstück (6) ist,
das dritte Eckteil (CP3) das erste (rechte) Terminator-Eckstück (7) ist, und
das vierte Eckteil (CP4) das zweite (linke) Terminator-Eckstück (8) ist.

9. Verfahren nach einem der Ansprüche 6 bis 8, **dadurch gekennzeichnet, dass** das Verbinden der Eckteile (CP1, CP2, CP3, CP4) mit dem flächigen Teil bzw. dem Wandteil, insbesondere dem kassettenartigen Gebilde (9), mittels formschlüssiger Verbindungen, insbesondere Schraubverbindungen, oder mittels materialschlüssiger Verbindungen, insbesondere Schweissverbindungen oder Klebverbindungen erfolgt.

10. Verfahren nach Anspruch 9, **dadurch gekennzeichnet, dass** die Verbindungen zwischen den Eckteilen (CP1, CP2, CP3, CP4) und dem flächigen Teil bzw. dem Wandteil, insbesondere dem kassettenartigen Gebilde (9), jeweils durch eine Kombination einer formschlüssigen Verbindung und einer materialschlüssigen Verbindung an dem jeweiligen Eckteil (CP1, CP2, CP3, CP4) erfolgt.

11. Verfahren nach einem der Ansprüche 6 bis 10, **dadurch gekennzeichnet, dass** das flächige Teil bzw. das Wandteil, insbesondere das kassettenartige Gebilde (9), aus einem Polymermaterial, insbesondere aus Polyethylenterephthalat (PET), aus einem Metall oder einer Metall-Legierung oder aus einem Metall aufweisenden Verbundmaterial, insbesondere aus einem Verbund aus Aluminiumspänen und Wasserglas, besteht.

12. Verfahren nach einem der Ansprüche 6 bis 11, **dadurch gekennzeichnet, dass**
das dem flächigen Teil bzw. dem Wandteil, insbesondere dem kassettenartigen Gebilde (9), nächstgelegene Rohrregister (RR1) der Gruppe aus einem oder mehreren Rohrregistern (RR1, RR2, ..., RRn) mit dem flächigen Teil bzw. dem Wandteil, insbesondere dem kassettenartigen Gebilde (9), durch eine materialschlüssige Verbindung, insbesondere durch eine Klebeverbindung verbunden wird.

## Claims

1. Temperature-control body (4), in particular a hydronic heating body or cooling body, which has one or more tube registers (RR1, RR2, ..., RRn) which can be flown through by a heat carrier fluid, in particular water, wherein the at least one tube register (RR1, RR2, ..., RRn) consists, in particular more than 80% of its solid material volume, of polymer material, **characterised in that** the temperature-control body (4) has a planar part or a wall part, in particular a cassette-like structure (9), which is arranged substantially parallel to the at least one tube register (RR1, RR2, ..., RRn), **in that** it has a first (left) adapter corner piece (5) with a first connection formation (5a), a second (right) adapter corner piece (6) with a second connection formation (6a), a first (right) terminator corner piece (7) and a second (left) terminator corner piece (8), and **in that** the first adapter corner piece (5) and the second adapter corner piece (6), as well as the first terminator corner piece (7) and the second terminator corner piece (8) are fixed to an inner surface, i.e. the at least one tube register (RR1, RR2, ..., RRn) facing surface, of the planar part or the wall part, in particular the cassette-like structure.

2. Temperature-control body (4) according to claim 1, **characterised in that** the at least one tube register (RR1, RR2, ..., RRn) has a forward flow distribution line (1) made of a first polymer material having a forward flow cross-sectional profile (Q1) and a first length (L1), and a return flow distribution line (2) made of a second polymer material having a return flow cross-sectional profile (Q2) and a second length (L2);
wherein a plurality of connection pipes (3-1, 3-2, 3-n) made of a third polymer material having a respective connection pipe cross-sectional profile (Q3-1, Q3-2, ..., Q3-n) and a respective third length (L3-1, L3-2, ..., L3-n) extend between the forward flow distribution line (1) and return flow distribution line (2), each fluidly connecting the forward flow distribution line (1) to the return flow distribution line (2);
wherein the connection locations (P1-1, P1-2, ..., P1-n), at which a respective one of the connection pipes (3) is fluidly connected at its first end (3a) to the forward flow distribution line (1), are arranged axially spaced from each other on the forward flow distribution line (1); and
wherein the connection locations (P2-1, P2-2, ..., P2-n), at which a respective one of the connection pipes (3) is fluidly connected at its second end (3b) to the return flow distribution line (2), are arranged axially spaced from each other on the return flow distribution line (2).

3. Temperature-control body (4) according to claim 2, **characterised in that** the first adapter corner piece (5) is connected to a left end (1a) of a respective forward flow distribution line (1) of the at least one tube register, and a forms a fluid connection between the respective forward flow distribution line (1) and the first connection formation (5a), and wherein the second adapter corner piece (6) is connected to a right end (2b) of a respective return flow distribution line (2) of the at least one tube register (RR), and a forms a fluid connection between the respective return flow distribution line (2) and the second connection formation (6a).

4. Temperature-control body (4) according to claim 3, **characterised in that** the first terminator corner piece (7) is connected to a right end (1b) of a respective forward flow distribution line (1) of the at least one tube register, and wherein the second terminator corner piece (8) is connected to a left end (2a) of a respective return flow distribution line (2) of the at least one tube register, and **in that** the first terminator corner piece (7) forms a fluid-tight seal of the right end (1b) of the respective forward flow distribution line (1) of the at least one tube register, and the second terminator corner piece (8) forms a fluid-tight seal of the left end (2a) of the respective return distribution line (2) of the at least one tube register.

5. Temperature-control body (4) according to any one of claims 1 to 4, **characterised in that** the planar part or the wall part, in particular the cassette-like structure (9), is made of a polymer material, in particular of polyethylene terephthalate (PET), of a metal or a metal alloy or a metal composite material, in particular a composite having aluminium chips and water glass.

6. Method of manufacturing a temperature-control body according to any one of claims 1 to 5, the method comprising the following steps:
S1) providing one or more tube registers (RR1, RR2, ..., RRn), which can be flown through by a heat carrier fluid, in particular water, wherein the at least one tube register (RR1, RR2, ..., RRn) consists substantially, in particular more than 80% of its solid material volume, of polymer material;
wherein the at least one pipe register (RR1, RR2, ..., RRn) has a forward flow distribution line (1) made of a polymer material having a forward flow cross-sectional profile (Q1) and a first length (L1), and a return flow distribution line (2) made of a polymer material having a return flow cross-sectional profile (Q2) and a second length (L2);
wherein a plurality of connection pipes (3-1, 3-2, 3-n) made of a second polymer material having a respective connection pipe cross-sectional profile (Q3-1, Q3-2, ..., Q3-n) and a respective third length (L3-1, L3-2, ..., L3-n) extend between the forward flow distribution line (1) and return flow distribution line (2), each fluidly connecting the forward flow distribution line (1) to the return flow distribution line (2);
wherein the connection locations (P1-1, P1-2, ..., P1-n), at which a respective one of the connection pipes (3) is fluidly connected at its first end (3a) to the forward flow distribution line (1), are arranged axially spaced from each other on the forward flow distribution line (1); and
wherein the connection locations (P2-1, P2-2, ..., P2-n), at which a respective one of the connection pipes (3) is fluidly connected at its second end (3b) to the return flow distribution line (2), are arranged axially spaced from each other on the return flow distribution line (2);
S2) connecting the tube register (RR) with a first (left) adapter corner piece (5) with a first connection formation (5a), wherein the first adapter corner piece (5) is connected to a left end (1a) of a respective forward flow distribution line (1) of the at least one tube register, and a fluid connection between the respective forward flow distribution line (1) and the first connection formation (5a) is formed;
S3) connecting the tube register (RR) with a second (right) adapter corner piece (6) with a second connection formation (6a), wherein the second adapter corner piece (6) is connected to a right end (2b) of a respective return flow distribution line (2) of the at least one tube register (RR), and a fluid connection between the respective return flow distribution line (2) and the second connection formation (6a) is formed;
S4) connecting the tube register (RR) with a first (right) terminator corner piece (7),
wherein the first terminator corner piece (7) is connected to a right end (1b) of a respective forward flow distribution line (1) of the at least one tube register, and
wherein the first terminator corner piece (7) forms a fluid-tight seal of the right end (1b) of the respective forward flow distribution line (1) of the at least one tube register;
S5) connecting the tube register (RR) with a second (left) terminator corner piece (8),
wherein the second terminator corner piece (8) is connected to a left end (2a) of a respective return flow distribution line (2) of the at least one tube register, and wherein the second terminator corner piece (8) forms a fluid-tight seal of the left end (2a) of the respective return flow distribution line (2) of the at least one tube register;
and the second terminator corner piece (8) forms a fluid-tight seal of the left end (2a) of the respective return distribution line (2) of the at least one tube register;
S6) connecting the tube register (RR) with a planar part or a wall part, in particular a cassette-like structure (9), which is arranged substantially parallel to the at least one tube register (RR1, RR2, ..., RRn),
wherein in step S6) the planar part or the wall part, in particular the cassette-like structure (9) is connected with four corner parts (CP1, CP2, CP3, CP4) arranged in four corner regions (C1, C2, C3, C4) of the at least one tube register (RR1, RR2, ..., RRn).

7. Method according to claim 6, **characterised in that** the first (left) adapter corner piece (5); the second (right) adapter corner piece (6), the first (right) terminator corner piece (7), and the second (left) terminator corner piece (8) consist substantially, in particular more than 80% of their solid material volume, of polymer material.

8. Method according to claim 6 or 7, **characterised in that** the first corner part (CP1) is the first (left) adapter corner piece (5), the second corner part (CP2) is the second (right) adapter corner piece (6), the third corner part (CP3) is the first (right) terminator corner piece (7), and the fourth corner part (CP4) is the second (left) terminator corner piece (8).

9. Method according to any one of claims 6 to 8, **characterised in that** the connection of the corner parts (CP1, CP2, CP3, CP4) with the planar part or the wall part, in particular the cassette-like structure, is implemented by means of form-locked connections, in particular screw connections, or by means of material-locking connections, in particular welded connections or adhesive connections.

10. Method according to claim 9, **characterised in that** the connections between the corner parts (CP1, CP2, CP3, CP4) and the planar part or the wall part, in particular the cassette-like structure (9), are implemented by a combination of a form-locking connection and a material-locking connection at the respective corner part (CP1, CP2, CP3, CP4).

11. Method according to any one of claims 6 to 10, **characterised in that** the planar part or the wall part, in particular the cassette-like structure (9), consists of a polymer material, in particular of polyethylene terephthalate (PET), of a metal or a metal alloy or a metal composite material, in particular a composite having aluminium chips and water glass.

12. Method according to any one of claims 6 to 11, **characterised in that** the pipe register (RR1) of the group of one or more pipe registers (RR1, RR2, ..., RRn) closest to the planar part or the wall part, in particular the cassette-like structure (9), is connected with the planar part or the wall part, in particular the cassette-like structure (9), by a material-locking connection, in particular by an adhesive connection.

## Revendications

1. Corps de climatisation (4), en particulier un corps de chauffage ou corps de refroidissement hydronique, qui comporte un ou plusieurs registres de tuyau (RR1, RR2, ..., RRn) pouvant être parcourus par un fluide caloporteur, en particulier de l'eau,
dans lequel l'au moins un registre de tuyau (RR1, RR2, ..., RRn) est constitué, en particulier à plus de 80% de son volume de matériau solide, de matériau polymère,
**caractérisé en ce que** le corps de climatisation (4) comprend une partie plane ou une partie de paroi, en particulier une structure en forme de cassette (9), qui est sensiblement parallèle à l'au moins un registre de tuyau (RR1, RR2, ..., RRn), **en ce que** le corps de climatisation (4) comprend une première pièce de coin d'adaptation (à gauche) (5) avec une première formation de connexion (5a), une deuxième pièce de coin d'adaptation (à droite) (6) avec une deuxième formation de connexion (6a), une première pièce de coin de terminateur (à droite) (7) et une deuxième pièce de coin de terminateur (à gauche) (8), et **en ce que** la première pièce de coin d'adaptation (5) et la deuxième pièce de coin d'adaptation (6) ainsi que la première pièce de coin de terminateur (7) et la deuxième pièce de coin de terminateur (8) sont fixées à une surface intérieure, à savoir une surface faisant face à l'au moins un registre de tuyau (RR1, RR2, ..., RRn) de la partie plane ou la partie de paroi, en particulier la structure en forme de cassette (9).

2. Corps de climatisation (4) selon la revendication 1, **caractérisé en ce que** l'au moins un registre de tuyau (RR1, RR2, ..., RRn) comprend une conduite de distribution d'écoulement aller (1) constituée d'un premier matériau polymère ayant un profil en section transversale d'écoulement aller (Q1) et une première longueur (L1) ainsi qu'une conduite de distribution d'écoulement retour (2) constituée d'un deuxième matériau polymère ayant un profil en section transversale d'écoulement retour (Q2) et une deuxième longueur (L2) ;
dans lequel une pluralité de tuyaux de raccordement (3-1, 3-2, ..., 3-n) constitués d'un troisième matériau polymère ayant un profil en section transversale de tuyau de raccordement (Q3-1) respectif et une troisième longueur (L3-1, L3-2, ..., L3-n) respective s'étendent entre la conduite de distribution d'écoulement aller (1) et la conduite de distribution d'écoulement retour (2), les tuyaux de raccordement connectant de manière fluide la conduite de distribution d'écoulement aller (1) à la conduite de distribution retour (2) ;
dans lequel les lieux de connexion (P1-1, P1-2, ..., P1-n), dans lesquels un tuyau de connexion (3) respectif est connecté de manière fluide à sa première extrémité (3a) à la conduite de distribution d'écoulement aller (1), sont disposés axialement espacés les uns des autres au niveau de la conduite de distribution d'écoulement aller (1) ; et
dans lequel les lieux de connexion (P2-1, P2-2, ..., P2-n), dans lesquels un tuyau de connexion (3) respectif est connecté de manière fluide à sa deuxième extrémité (3b) à la conduite de distribution d'écoulement retour (2), sont disposés axialement espacés les uns des autres au niveau de la conduite de distribution d'écoulement retour (2).

3. Corps de climatisation (4) selon la revendication 2, **caractérisé en ce que** la première pièce de coin d'adaptation (5) est connectée à une extrémité gauche (1a) d'une conduite de distribution d'écoulement aller (1) respective de l'au moins un registre de tuyau et forme une connexion de fluide entre la conduite de distribution d'écoulement aller (1) respective et la première formation de connexion (5a), et dans lequel la deuxième pièce de coin d'adaptation (6) est connectée à une extrémité droite (2b) d'une conduite de distribution d'écoulement retour (2) respective de l'au moins un registre de tuyau (RR) et forme une connexion de fluide entre la conduite de distribution d'écoulement retour (1) respective et la deuxième formation de connexion (6a).

4. Corps de climatisation (4) selon la revendication 3, **caractérisé en ce que** la première pièce de coin de terminateur (7) est connectée à une extrémité droite (1b) d'une conduite de distribution d'écoulement aller (1) respective de l'au moins un registre de tuyau, et dans lequel la deuxième pièce de coin de terminateur (8) est connectée à une extrémité gauche (2a) d'une conduite de distribution d'écoulement retour (2) respective de l'au moins un registre de tuyau, et **en ce que** la première pièce de coin de terminateur (7) constitue un joint étanche aux fluides de l'extrémité droite (1b) de la conduite de distribution d'écoulement aller (1) respective de l'au moins un registre de tuyau, et la deuxième pièce de coin de terminateur (8) constitue un joint étanche aux fluides de l'extrémité gauche (2a) de la conduite de distribution d'écoulement retour (2) respective de l'au moins un registre de tuyau.

5. Corps de climatisation (4) selon l'une quelconque des revendications 1 à 4, **caractérisé en ce que** la partie plane ou la partie de paroi, en particulier la structure en forme de cassette (9), est constituée d'un matériau polymère, en particulier de polyéthylène téréphtalate (PET), d'un métal ou d'un alliage métallique ou d'un matériau composite contenant du métal, en particulier un composite de copeaux d'aluminium et de verre soluble.

6. Procédé de fabrication d'un corps de climatisation (4) selon l'une quelconque des revendications 1 à 5, le procédé comprenant les étapes suivantes :
S1) la mise à disposition d'un ou plusieurs registres de tuyau (RR1, RR2, ..., RRn) pouvant être parcourus par un fluide caloporteur, en particulier de l'eau, dans lequel l'au moins un registre de tuyau (RR1, RR2, ..., RRn) est constitué essentiellement, en particulier à plus de 80% de son volume de matériau solide, de matériau polymère ;
dans lequel l'au moins un registre de tuyau (RR1, RR2, ..., RRn) comprend une conduite de distribution d'écoulement aller (1) constituée d'un matériau polymère ayant un profil en section transversale d'écoulement aller (Q1) et une première longueur (L1) ainsi qu'une conduite de distribution d'écoulement retour (2) constituée d'un matériau polymère ayant un profil en section transversale d'écoulement retour (Q2) et une deuxième longueur (L2) ;
dans lequel une pluralité de tuyaux de raccordement (3-1, 3-2, ..., 3-n) constitués d'un deuxième matériau polymère ayant un profil en section transversale de tuyau de raccordement (Q3-1) respectif et une troisième longueur (L3-1, L3-2, ..., L3-n) respective s'étendent entre la conduite de distribution d'écoulement aller (1) et la conduite de distribution d'écoulement retour (2), les tuyaux de raccordement connectant de manière fluide la conduite de distribution d'écoulement aller (1) à la conduite de distribution retour (2) ;
dans lequel les lieux de connexion (P1-1, P1-2, ..., P1-n), dans lesquels un tuyau de connexion (3) respectif est connecté de manière fluide à sa première extrémité (3a) à la conduite de distribution d'écoulement aller (1), sont disposés axialement espacés les uns des autres au niveau de la conduite de distribution d'écoulement aller (1) ; et
dans lequel les lieux de connexion (P2-1, P2-2, ..., P2-n), dans lesquels un tuyau de connexion (3) respectif est connecté de manière fluide à sa deuxième extrémité (3b) à la conduite de distribution d'écoulement retour (2), sont disposés axialement espacés les uns des autres au niveau de la conduite de distribution d'écoulement retour (2) ;
S2) la connexion du registre de tuyau (RR) avec une première pièce de coin d'adaptation (à gauche) (5) avec une première formation de connexion (5a), dans lequel la première pièce de coin d'adaptation (5) est connectée à une extrémité gauche (1a) d'une conduite de distribution d'écoulement aller (1) respective de l'au moins un registre de tuyau (RR) et une connexion de fluide se forme entre la conduite de distribution d'écoulement aller (1) respective et la première formation de connexion (5a) ;
S3) la connexion du registre de tuyau (RR) avec une deuxième pièce de coin d'adaptation (à droite) (6) avec une deuxième formation de connexion (6a), dans lequel la deuxième pièce de coin d'adaptation (6) est connectée à une extrémité droite (2b) d'une conduite de distribution d'écoulement retour (2) respective de l'au moins un registre de tuyau (RR) et une connexion de fluide se forme entre la conduite de distribution d'écoulement retour (2) respective et la deuxième formation de connexion (6a) ;
S4) la connexion du registre de tuyau (RR) avec la première pièce de coin de terminateur (à droite) (7), dans lequel la première pièce de coin de terminateur (7) est connectée à une extrémité droite (1b) de la conduite de distribution d'écoulement aller (1) respective de l'au moins un registre de tuyau, et dans lequel la première pièce de coin de terminateur (7) constitue un joint étanche aux fluides de l'extrémité droite (1b) de la conduite de distribution d'écoulement aller (1) respective de l'au moins un registre de tuyau ;
S5) la connexion du registre de tuyau (RR) avec la deuxième pièce de coin de terminateur (à gauche) (8), dans lequel la deuxième pièce de coin de terminateur (8) est connectée à une extrémité gauche (2a) de la conduite de distribution d'écoulement retour (2) respective de l'au moins un registre de tuyau, et dans lequel la deuxième pièce de coin de terminateur (8) constitue un joint étanche aux fluides de l'extrémité gauche (2a) de la conduite de distribution d'écoulement retour (2) respective de l'au moins un registre de tuyau ;
S6) la connexion du registre de tuyau (RR) avec une partie plane ou une partie de paroi, en particulier une structure en forme de cassette (9), qui est sensiblement parallèle à l'au moins un registre de tuyau (RR1, RR2, ..., RRn),
dans lequel à l'étape S6) la partie plane ou la partie de paroi, en particulier la structure en forme de cassette (9) est connectée à quatre parties de coin (CP1, CP2, CP3, CP4) qui se trouvent dans les régions de coin (C1, C2, C3, C4) de l'au moins un registre de tuyau (RR1, RR2, ..., RRn).

7. Procédé selon la revendication 6, **caractérisé en ce que** la première pièce de coin d'adaptation (à gauche) (5) ; la deuxième pièce de coin d'adaptation (à droite) (6), la première pièce de coin de terminateur (à droite) (7) et la deuxième pièce de coin de terminateur (à gauche) (8) sont constituées essentiellement, en particulier à plus de 80% de leur volume de matériau solide, de matériau polymère.

8. Procédé selon la revendication 6 ou 7, **caractérisé en ce que** la première partie de coin (CP1) est la première pièce de coin d'adaptation (à gauche) (5), la deuxième partie de coin (CP2) est la deuxième pièce de coin d'adaptation (à droite) (6), la troisième partie de coin (CP3) est la première pièce de coin de terminateur (à droite) (7) et la quatrième partie de coin (CP4) est la deuxième pièce de coin de terminateur (à gauche) (8).

9. Procédé selon l'une quelconque des revendications 6 à 8, **caractérisé en ce que** les parties de coin (CP1, CP2, CP3, CP4) sont connectées à la partie plane ou à la partie de paroi, en particulier la structure en forme de cassette (9), au moyen de liaisons par forme, notamment à vis, ou au moyen de liaisons par blocage de matière, en particulier de liaisons soudées ou de liaisons adhésives.

10. Procédé selon la revendication 9, **caractérisé en ce que** les parties de coin (CP1, CP2, CP3, CP4) sont connectées à la partie plane ou la partie de paroi, en particulier la structure en forme de cassette (9), respectivement au moyen d'une combinaison d'une liaison par forme et d'une liaison par blocage de matière au niveau de la partie de coin (CP1, CP2, CP3, CP4) respective.

11. Procédé selon l'une quelconque des revendications 6 à 10, **caractérisé en ce que** la partie plane ou la partie de paroi, en particulier la structure en forme de cassette (9), est constituée d'un matériau polymère, en particulier de polyéthylène téréphtalate (PET), d'un métal ou d'un alliage métallique ou d'un matériau composite contenant du métal, en particulier un composite de copeaux d'aluminium et de verre soluble.

12. Procédé selon l'une quelconque des revendications 6 à 11, **caractérisé en ce que** le registre de tuyau (RR1) du groupe d'un ou plusieurs registres de tuyau (RR1, RR2, ..., RRn) qui se trouve le plus proche de la partie plane ou la partie de paroi, en particulier la structure en forme de cassette (9) est connecté à la partie de paroi, en particulier la structure en forme de cassette (9), au moyen par une liaison par blocage de matière, en particulier de liaison adhésive.
